# EUROPÄISCHE PATENTSCHRIFT

(11) **EP 1 218 614 B1**
(45) Veröffentlichungstag und Bekanntmachung des Hinweises auf die Patenterteilung: **12.12.2007**
(21) Anmeldenummer: 00964268.7
(22) Anmeldetag: 02.10.2000
(51) Int. Cl.: E06B 3/54, E06B 3/20

(54) **VERFAHREN ZUM HERSTELLEN EINES FENSTERS**
METHOD FOR PRODUCING A WINDOW
PROCEDE DE PRODUCTION D'UNE FENETRE

(30) Priorität: 30.09.1999 DE 19947108
(43) Veröffentlichungstag der Anmeldung: 03.07.2002
(73) Patentinhaber: Zöllner, Ronald, 86154 Augsburg (DE)
(72) Erfinder: HAMPEL, Manfred, 86154 Augsburg (DE)
(74) Vertreter: Alber, Norbert
(86) Internationale Anmeldenummer: PCT/EP2000/009668
(87) Internationale Veröffentlichungsnummer: WO 2001/023699

(56) Entgegenhaltungen:
- DE-A- 2 047 299
- DE-A- 2 146 250
- DE-A- 2 314 303
- DE-A- 3 002 221
- DE-A- 19 516 486
- DE-A- 19 648 235
- FR-A- 2 258 510
- FR-A- 2 473 609
- FR-A- 2 669 673
- US-A- 4 563 846

## Beschreibung

### I. Anwendungsgebiet

Die Erfindung betrifft Fenster, wie sie in Gebäuden zum Zwecke des Lichteinfalls und der Öffnungsmöglichkeit (Belüftung und Fluchtwege) vorgesehen werden.

### II. Technischer Hintergrund

Derartige Fenster bestehen aus einem im Mauerwerk befestigten rahmenförmig umläufenden Fensterstock sowie einem darin über Scharniere oder andere Beschlagteile gelagerten und deshalb beweglichen Fensterflügel, der die darin aufgenommene durchsichtige Scheibe wiederum rahmenförmig umgibt.

Traditionell bestehen dabei die undurchsichtigen Teile, also die Fensterflügel oder der Fensterstock aus Holz, die über Metall-Beschläge miteinander verbunden sind.

Darüber hinaus haben sich zunehmend Fenster durchgesetzt, deren Flügel bzw. Stöcke aus, in der Regel meist hohlen; Kunststoffprofilen, meist bestehend aus PVC, oder Metallprofilen, meist bestehend aus Aluminium, ausgeführt sind.

Unabhängig vom bisher verwendeten Werkstoff sind die rahmenförmigen Flügel bzw. Stöcke jedoch immer aus abgelenkten, in der Regel auf Gehrung geschnittenen, Profilen zusammengesetzt, die in der Gehrung über Verbindungselemente verbunden oder einfach miteinander verklebt sind. Auch bei der traditionellen Herstellungsweise aus Holz sind Stock und Flügel aus Einzelprofilen erstellt und durch Ineinandergreifen (Verzapfen) und Verleimen gegeneinander fixiert. Im Fensterflügel ist die Scheibe bei aus Holz bestehenden Fenstern mittels sogenannter Glashalteleisten fixiert, indem - im Querschnitt betrachtet - die Scheibe - heute meist eine mindestens zweischichtige Glasscheibe mit dazwischen befindlichem, abgedichtetem Gas- bzw. Luftvolumen - von der einen Seite, meist der Innenseite, in einer entsprechenden Falz des fertigen Fensterflügels eingesetzt und von der anderen Seite die Glashalteleisten aufgesetzt und radial nach außen gegenüber dem Fensterflügel fixiert, meist vernagelt, wurden. Die einzelnen Glashalteleisten sind dabei in den Ecken wiederum auf Gehrung geschnitten und grenzen aneinander an.

Bei Kunststoff- oder Metallfenstern sind die Scheiben entweder mittels analoger, lediglich aus dem entsprechenden Material (Kunststoff oder Aluminium) bestehenden Glashalteleisten fixiert oder in die Scheibe aufnehmenden Gummiprofilen, die ausreichend stark dimensioniert sind und eine ausreichend hohe Steifigkeit aufweisen, um die relativ schwere Isolierglasscheibe im Flügel zu halten.

Diese Vorgehensweise weist jedoch erhebliche Nachteile auf:

Die Herstellung der rahmenförmigen Teile aus einzelnen Profilen und Verbindung im Eckbereich ist zeit- und personalintensiv und darüber hinaus hinsichtlich der Zielbahndichtigkeit und Haltbarkeit der Verbindung der Schwachpunkt der Konstruktion. Insbesondere das Anbringen von Glashalteleisten ist zeitintensiv, häufig nur manuell durchzuführen und besonders bei Holz können dabei optisch nicht immer befriedigende Lösungen, sowohl was das Aufklaffen von Fugen als auch die Fixierungselemente betrifft, gefunden werden.

Weiterhin erfolgt die Lackierung in der Wunschfarbe des Anwenders in der Regel aus einem Material, welches nicht dem verwendeten Basismaterial des Fensterflügels bzw. Fensterstockes entspricht, so daß allein durch die Lackierung der undurchsichtigen Fensterteile ein Materialmix entsteht, der das Recyceln des Fensters erschwert, wenn nicht gar unmöglich macht. Des weiteren können vor allem mit Holz die inzwischen gesetzlich geforderten Wärmedämmwerte eines Fensters kaum mehr erreicht werden, bzw. lediglich mit Querschnitten des Fensterflügels und Fensterstockes, die sehr groß sind und damit - über die notwendige Stabilität des Fensters hinaus - einerseits die Herstellkosten aufgrund des höheren Materialbedarfs unnötig erhöhen als auch unter optischen Gesichtspunkten zu breite Fensterrahmen gegenüber den Fensterscheiben ergeben.

Aus der DE-A-30 02 221 sowie der FR-A-2473609 sind Fenster bekannt, deren Rahmen aus PUR bestehen können. Jedoch sind diese Rahmen nicht durch Giessen oder Spritzen in eine Form hergestellt, sondern durch Biegen oder Verpressen von vorgefertigten Profilen.

Weiterhin ist es aus der DE-A-19516486 und der DE-A-2047299 bekannt, für Fenster den Werkstoff PUR als Schaum zu verwenden, bei letzterer in Kombination mit Holz.

Die DE-A-19648235 lehrt, den Werkstoff PUR in geschäumter Form zum Herstellen des gesamten Rahmens zu verwenden bzw. diesen mit dem Werkstoff Holz zu kombinieren.

Weiterhin offenbart die DE-A-23 14 303 ein Verfahren, bei dem bei einem aus Polyurethan geschäumten Fensterrahmen bereits beim Schäumen eine Aluminiumfolie als Abdeckung eingelagert wird.

### III. Darstellung der Erfindung

### a) Technische Aufgabe

Es ist daher die Aufgabe der vorliegenden Erfindung, ein Verfahren zur Herstellung eines Fensters zu schaffen, bei dem nach der Herstellung bezüglich des Fensterrahmens Keine weitere Montagetätigkeit benötigt wird und das sich durch einen entsprechend verringerten Zeitaufwand und eine Kostenersparnis auszeichnet.

### b) Lösung der Aufgabe

Diese Aufgabe wird durch das Verfahren gemäß Anspruch 1 gelöst.

Erfindungsgemäß wird der gesamte Fensterflügel nicht aus jeweils zwei gegeneinander gelegten und miteinander nachträglich verbundenen Rahmen hergestellt, sondern einstückig durch Gießen oder Schäumen, wobei die vorgesehene durchsichtige Scheibe bereits beim Schäumen mit eingelegt wird.

Dadurch werden die Montagezeiten gegenüber der herkömmlichen Konstruktionsweise, also Herstellen aus Profilbalken und Verbinden in den Eckbereichen, nachträgliches Einsetzen der Scheiben quer zu deren Hauptebene und Fixieren durch Glashalteleisten, die vernagelt oder verschraubt werden müssen, oder durch Gummiprofile etc., drastisch reduziert.

Da bei einstückiger Herstellung die üblichen Urformverfahren, also Spritzverfahren und Gießverfahren, zur Anwendung kommen können, reduziert sich der Preis der Herstellung dieser Einzelteile vor allem bei Großserienfertigung

Der Nachteil der eventuell mangelnden Flexibilität bei den Abmessungen wird durch eine standardisierte Rasterung der Längen und Breiten der Fenster aufgefangen sowie durch eine Form, die vorzugsweise hinsichtlich Länge und Breite des Fensters variabel ist durch Zwischensetzen mehrerer Verlängerungs- bzw. Verbreiterungs-Formstücke, die auch Kämpfer, zusätzliche Sprossen und Ähnliches enthalten können.

Ein solches Fenster ist insbesondere dann günstig herzustellen, wenn die rahmenförmigen Teile von Stock und Flügeln aus Kunststoff und insbesondere aus massivem Kunststoff und nicht aus Hohlmaterial gegossen oder gespritzt werden und insbesondere über den gesamten Querschnitt durchgehend das gleiche Material mit gleichen physikalischen Parametern was Dichte und Wärmeleitfähigkeit angeht verwendet wird. In der Regel erfolgt die Herstellung durch Eingeben zweier Komponenten in eine z. B. allseits geschlossene chemische Reaktion der beiden Komponenten unter Volumenzunahme und dadurch Druckerzeugung in der Form eintritt. Das Endprodukt kann dadurch am Rand des Querschnittes eine höhere Dichte, insbesondere um ca. 20% höhere Dichte als im mittleren Bereich aufweisen.

Bevorzugt kommt dabei Polyurethan (PUR) zum Einsatz, da dies den zusätzlichen Vorteil bietet, daß die dann benötigten Kleber zum Verkleben solcher Teile als auch Lacke zum Lackieren der Teile auf demselben Grundstoff, nämlich Polyurethan, basieren, und damit lackierte oder verklebte Teile keinen Materialmix, sondern ein einheitliches Material darstellen. Damit sind derartige Fenster gut recycelbar aufgrund der Tatsache, daß neben dem Polyurethan nur Metall (Beschlagteile) und Glas (Scheibe) vorhanden sind. Bei einem Shraddern solcher Altfenster kann Metall über einen Metallabscheider entfernt werden, während das schwere Glas gegenüber dem leichteren Kunststoff mittels Schwerkrafteinfluß getrennt wird.

Der hier verwendete PUR-Konstruktionswerkstoff ist insbesondere kein aktiv durch Gaszusatz aufgeschäumtes Polyurethan, sondern ein durch Vergießen zweier Komponenten erzeugtes, vergleichsweise schweres aber dennoch gut wärmedämmendes und auch mechanisch sehr stabiles Material.

Die Beschläge werden in dem massiven PUR-Konstruktionswerkstoff entweder wie konventionell durch Einschrauben befestigt oder unter Umständen bereits beim Herstellen dieser Formteile mit eingegossen.

Der Fensterstock wird - alleine oder bereits mit eingehängtem Fensterflügel - im Mauerwerk des Gebäudes fixiert. Dabei ist es problemlos möglich, am Mauerwerk außen überstehende Blendrahmenteile, Vriese etc. direkt am Stock einstückig mit anzuformen, so daß ein solches Fenster in das fertig verputzte und gestrichene Gebäude von außen in die Maueröffnung eingeschoben werden kann und anschließend fixiert wird, so daß die Maler- und Verputzarbeiten wesentlich schneller und kostengünstiger vor sich gehen können.

Bei dem Fensterstock ist eine Aufteilung in einzelne, parallel zur Hauptebene zusammengefügte Rahmen und deren gegeneinander Verkleben sinnvoll, da hierdurch - vor allem im äußeren Stockrahmen - zusätzliche Ausstattungen wie Sonnenschutzelemente, Windschutzelemente, Regenschutzelemente, Sicherheitselemente und Ähnliches bereits hinsichtlich der Aufnahmeräume vorgesehen oder bereits fertig montiert aufgenommen sein können. Durch Ansetzen unterschiedlicher äußerer Stockrahmen an immer den gleichen inneren Stock-Rahmen können damit Fenster unterschiedlicher Funktionalität und verschiedener Baustile leicht zusammenkombiniert werden.

Auch kann es sinnvoll sein, den gesamten Fensterstock nicht aus jeweils zwei gegeneinander gelegten und miteinander nachträglich verbundenen Rahmen herzustellen, sondern einstückig durch Gießen oder Schäumen herzustellen.

Weiterhin kann es - bei einer Herstellung des Fensterstocks aus zwei gegeneinander gelegten Rahmenteilen - sinnvoll sein, dazwischen einen weiteren Rahmen aus einem eine höhere Stabilität bietenden Material als das Material der übrigen Rahmenteile zwischenzulegen, also entweder bei einem Rahmenteil mit einzugießen oder beim Fixieren der beiden Rahmenteile gegeneinander dazwischen zu befestigen.

Um den Vorteil eines leichteren Recyclings - also nach Shraddern eines nicht mehr benötigten Fensters das Entfernen der Metallteile mittels Magnet, das Absinken der schweren Glasanteile nach unten und das Absaugen oder Abfischen der leichteren Kunststoffteile oben - nicht zu erschweren, sollte auch der verstärkende Rahmen vorzugsweise aus einem dieser drei Materialien, also in der Regel dem Material der Beschläge, nämlich Metall, bestehen.

Bei der Fixierung der beiden Rahmenteile des Fensterstocks gegeneinander Kann eine Verrastung nur in Teilbereichen des Umfanges anstelle eines Verklebens oder einer umlaufenden Verrastung sinnvoll sein, da hierdurch die Hinterlüftung des Fensters und insbesondere der Scheibe verbessert wird.

### c) Beispiele aus dem Stand der Technik

Zur Erläuterung des technischen Hintergrunds werden Fensterkonstruktionen aus dem Stand der Technik, die nicht gegenstand der vorliegenden Erfindung sind anhand der Figuren beispielhaft näher beschrieben. Es zeigen:
- Fig. 1:: ein eingebautes Fenster von der Außenseite des Gebäudes,
- Fig. 2:: einen Vertikalschnitt durch das Fenster der Fig. 1 entlang der Linie II-II,
- Fig. 3:: einen teilweisen Horizontalschnitt durch das Fenster der Fig. 1 entlang der Linie III-III, und
- Fig. 4:: einen Horizontalschnitt durch den Mittenbereich eines zweiflügligen Fensters.

Fig. 1 zeigt ein fertig montiertes Fenster mit einem Fensterstock 3 und darin befestigtem, öffenbaren Fensterflügel 2, in dem in diesem Fall mehrere Scheiben 4 aufgenommen sind. Der Fensterstock 3 verfügt über einem Kämpfer 13, der unterhalb der obersten Scheiben 4 vom linken zum rechten vertikalen Schenkel des Fensterstockes 3 durchgeht.

Während in der linken Hälfte der Fig. 1 die übliche Variante, nämlich das Anordnen des Fensterstocks 3 in einer Maueröffnung 14 des Mauerwerks 12 dargestellt ist, zeigt die rechte Hälfte der Fig. 1 eine Lösung, bei der der Fensterstock 13 - nach Art eines Blendrahmens - auf der Außenseite die Vorderseite des Mauerwerks 12 überlappt und auf dieser Vorderseite aufsitzt mit einem nach außen ragenden Schenkel 3', der jedoch einstückiger Bestandteil des Fensterstocks 3 ist.

Auch der Wetterschenkel 6 ist am Fensterflügel 2nicht als separates Bauteil fest angeordnet, sondern als ebenfalls einstückiger Bestandteil.

Fig. 2 zeigt einen Vertikalschnitt durch den oberen und unteren Endbereich des Fensters der Fig. 1.

Der Fensterflügel 2 kann dabei gegenüber dem Fensterstock 3 nach innen geöffnet werden, und liegt in entsprechenden Falzen des Fensterstocks 3 über eine Formteildichtung 11a an. Gegenüber herkömmlichen Fensterkonstruktionen besteht der Fensterflügel 2 jedoch - im Querschnitt der Darstellungen der Figuren 2 - 4 betrachtet - jedoch aus zwei in sich einstückigen, rahmenförmig umlaufend ohne Fugen gegossenen bzw. gespritzten, Flügel-Rahmen 2a, 2b, die parallel zur Hauptebene 10 des Fensters, also dem Verlauf der Glasflächen, über einen Kleber 15 flächig miteinander verklebt sind, und in entsprechenden, gegeneinander gerichteten Falzungen die Isolierglas-Scheibe 4, welche aus den einzelnen Scheiben 4a und 4b sowie der dazwischen befindlichen, umlaufenden Dichtung 4c besteht, formschlüssig zwischen sich aufnehmen, unter Zwischenanordnung einer Formteildichtung 11 b.

Der Wetterschenkel 6 ist dabei ebenfalls integraler, einstückiger Bestandteil des äußeren Flügel-Rahmens 2a. Beide Flügel-Rahmen 2a, 2b überlappen somit die Scheibe 4 radial nach innen soweit, daß ein Herausnehmen der Scheibe 4 nach innen oder außen ohne Zerstörung des Fensterflügels 2, insbesondere dessen Kleberstelle 15, nicht möglich ist.

Somit sind keine separaten Glashalteleisten vorhanden, sondern dies sind integral an z. B. dem inneren Flügel-Rahmen 2b angeformte, radial nach innen weisende Vorsprünge mit der gewünschten Konturgestaltung. Der Fensterstock 3 kann - wie in der unteren Bildhälfte dargestellt - ein einstückig umlaufendes Rahmenförmiges Teil sein, welches ebenfalls wiederum fugenlos, also ohne nachträglich geschlossene Verbindungsstellen an den Ecken, durch Urformen hergestellt ist, ebenso wie die Flügel-Rahmen des Fensterflügels.

Ablauföffnungen bzw. Ablaufrohre 16 sind bei der Herstellung vorzugsweise mit eingeformt worden bzw. nachträglich eingeklebt.

Wie im oberen Bereich der Fig. 2 dargestellt, kann der Fensterstock 3 dagegen auch aus zwei Stock-Rahmen 3a, 3b zusammengefügt, insbesondere mittels Kleber 15 flächig in der Hauptebene 10 verklebt sein. Dies hat den Vorteil, daß unterschiedliche äußere Stock-Rahmen 3a verwendet werden können, die - je nach Kundenwunsch - bestimmte Ausstattungserweiterungen, beispielsweise das dargestellte Sonnenschutzrollo 5 in einem entsprechenden Hohlraum dieses äußeren Stock-Rahmens 3a beinhalten.

Insbesondere erfolgt dabei die Verbindungsebene zwischen den beiden Stock-Rahmen 3a und 3b in der äußersten Anlagefläche zwischen Fensterflügel 2 und Fensterstock 3.

Fig. 3 zeigt einen teilweisen Horizontalschnitt durch das Fenster der Fig. 1, dabei wiederum mit einem einstückigen Fensterstock 3 und unter Weglassen der Formteildichtung 11. Die Sprosse 7 ist dabei keine echte, also die Scheibe 4 unterteilende, Sprosse, sondern besteht aus auf die Außenseite und Innenseite der Scheibe 4 aufgesetzte Sprossenleisten 7a, 7b. Diese Sprossenleisten 7a, 7b sind wiederum integraler, einstückiger Bestandteil der Flügel-Rahmen 3a, 3b, und werden somit durch Verkleben dieser Flügel-Rahmen 3a, 3b an der Klebestelle 15, die vorzugsweise parallel zur Hauptebene 10 des Fensters liegt, auf die Scheibe 4 gedrückt; wiederum unter Zwischenordnung vorzugsweise einer Formteildichtung 11 c bzw. 11 c'.

Weiterhin sind hier die beiden Flügel-Rahmen 3a, 3b nicht gegeneinander verklebt, sondern mittels mehrerer über dem Umlauf verteilter Rastelemente 99 formschlüssig gegeneinander fixiert. Dabei handelt es sich um ein Rastelement, welche in entsprechende Vertiefungen, also Sacklöcher oder Nuten, der Flügel-Rahmen 3a, 3b einpreßbar sind und Widerhaken aufweisen, so daß sich diese Widerhaken im Material der Wandung der Vertiefungen verkrallen.

In Fig. 3 ist der Fensterstock als einstückiger Rahmen 3 dargestellt.

Fig. 4 zeigt einen Horizontalschnitt durch ein Fenster mit zwei sich gegeneinander abstützenden Fensterflügeln 2,2'.

Dabei bestehen die einzelnen Flügel wiederum aus Flügel-Rahmen 2a, 2b bzw. 2a', 2b', die als fugenlose, einstückige Teile urgeformt und dann gegeneinander in der Hauptebene wiederum fest, unlösbar verbunden, insbesondere verklebt sind mittels Kleber 15. Die äußeren und inneren Schlagleisten 8a, 8b, mit denen sich die Fensterflügel 2 und 2' auf der Außenseite bzw. Innenseite überlappen, sind dagegen als separate Einzelteile auf der Außenseite bzw. Innenseite befestigt, beispielsweise verschraubt oder verklebt. Dies bietet den Vorteil, daß der entsprechende Fensterflügel 2 bzw. 2' ohne Schlagleiste 8a bzw. 8b als einflügliges Fenster in einem entsprechenden, nicht dargestellten Fensterstock ebenfalls verwendet werden kann, so daß die Anzahl der herzustellenden und zu bevorratenden Einzelelemente dadurch verringert wird.

### BEZUGSZEICHENLISTE

- 1: Fenster
- 2: Fensterflügel.
- 2a, 2b: Flügel-Rahmen
- 3: Fensterstock
- 3a, 3b: Stock-Rahmen
- 4: Scheibe
- 5: Sonnenschutz-Rollo
- 6: Wetterschenkel
- 7: Sprosse
- 8a, 8b: Schlagleisten
- 9, 9': Metallrahmen
- 10: Hauptebene
- 11a, 11b: Formteildichtungen
- 12: Mauer
- 13: Kämpfer
- 14: Maueröffnung
- 15: Kleber
- 16: Ablaufrohre
- 99: Rastelemente

## Patentansprüche

1. Verfahren zum Herstellen eines Fensters mit einem im Mauerwerk zu befestigenden Fensterstock (3), wenigstens einem darin gelagerten Fensterflügel (2), wenigstens einer durchsichtigen Scheibe (4) im Fensterflügel (2),
**dadurch gekennzeichnet, dass**
der Fensterflügel (2) einstückig durch Gießen oder Schäumen hergestellt wird, wobei die vorgesehene durchsichtige Scheibe (4) bereits beim Gießen oder Schäumen mit eingelegt wird.

2. Verfahren nach Anspruch 1,
**dadurch gekennzeichnet, dass**
beim Gießen oder Schäumen eine Form verwendet wird, die hinsichtlich Länge und Breite des Fensters durch Zwischensetzen mehrerer Verlängerungs- bzw. Verbreiterungsformstücke variabel ist.

3. Verfahren nach Anspruch 2,
**dadurch gekennzeichnet, dass**
die Verlängerungs- bzw. Verbreiterungsformstücke auch Kämpfer oder zusätzliche Sprossen enthalten können.

4. Verfahren nach einem der vorangehenden Ansprüche,
**dadurch gekennzeichnet, dass**
zum Gießen ein Kunststoff verwendet wird.

5. Verfahren nach Anspruch 4,
**dadurch gekennzeichnet, dass**
über den gesamten Querschnitt durchgelend das gleiche Material mit den gleichen physikalischen Parametern bezüglich Dichte und Wärmeleitfähigkeit verwendet wird.

6. Verfahren nach Anspruch 4 oder 5,
**dadurch gekennzeichnet, dass**
zum Gießen Polyurethan verwendet wird.

7. Verfahren nach Anspruch 6,
**dadurch gekennzeichnet, dass**
der verwendete Polyurethan-Konstruktionswerkstoff durch Vergießen zweier Komponenten erzeugt wird.

8. Verfahren nach Anspruch 7,
**dadurch gekennzeichnet, dass**
die Beschläge in dem Polyurethan-Konstruktionswerkstoff beim Herstellen der Formteile mit eingegossen werden.

9. Verfahren nach einem der vorangehenden Ansprüche
**dadurch gekennzeichnet, dass**
der Fensterflügel (2) lackiert wird, wobei der Lack wenigstens teilweise aus dem gleichen Material wie der Fensterflügel (2) besteht.

## Claims

1. A method for producing a window with a window frame (3) to be mounted into the brickwork, at least one window sash (2), supported therein, at least one transparent pane (4) in the window sash (2), wherein
the window sash (2) is manufactured integral through casting or foaming, wherein the provided transparent pane (4) is already inserted during casting or foaming.

2. A method according to claim 1, wherein
during the casting or foaming process, a mold is being used, which is variable with respect to the length or width of the window, through inserting several length- or width increasing profiles.

3. A method according to claim 2, wherein
the length increasing or width increasing profiles can also include imposts or additional spars.

4. A method according to one of the preceding claims, wherein
a plastic material is used for casting.

5. A method according to claim 4, wherein
the same material, which has identical physical parameters with respect to density and heat conductivity, is being used continuously over the entire cross section.

6. A method according to claim 4 or 5, wherein
polyurethane is used for casting.

7. A method according to claim 6, wherein
the employed polyurethane building material is generated through pouring two components together.

8. A method according to claim 7, wherein
the fixtures are cast into the polyurethane building material, when producing the formed components.

9. A method according to one of the preceding claims, wherein
the window sash (2) is painted, wherein the paint is at least partially comprised of the same material as the window sash (2).

## Revendications

1. Procédé de fabrication d'une fenêtre avec un châssis de fenêtre (3) à fixer dans la maçonnerie, au moins un vantail de fenêtre (2) logé à l'intérieur et au moins une vitre transparente (4) dans le vantail de fenêtre (2),
**caractérisé en ce que** le vantail de fenêtre (2) est fabriqué d'un seul tenant par moulage par coulée ou moussage, la vitre transparente prévue (4) étant déjà intégrée lors du moulage par coulée ou par moussage.

2. Procédé selon la revendication 1, **caractérisé en ce que** lors du moulage par coulée ou par moussage, on utilise un moule qui est variable en fonction de la longueur et de la largeur de la fenêtre par intercalage de plusieurs pièces de moule de prolongement respectivement d'élargissement.

3. Procédé selon la revendication 2, **caractérisé en ce que** les pièces de moule de prolongement respectivement d'élargissement peuvent contenir également des traverses d'imposte ou des meneaux supplémentaires.

4. Procédé selon l'une des revendications précédentes, **caractérisé en ce qu'**une matière plastique est utilisée pour le moulage par coulée.

5. Procédé selon la revendication 4, **caractérisé en ce que** le même matériau est utilisé en continu avec les mêmes paramètres physiques en terme de densité et de conductibilité thermique sur l'ensemble de la section transversale.

6. Procédé selon la revendication 4 ou 5, **caractérisé en ce qu'**on utilise du polyuréthane pour le moulage par coulée.

7. Procédé selon la revendication 6, **caractérisé en ce que** le matériau de construction de polyuréthane utilisé est fabriqué par moulage par coulée des deux composants.

8. Procédé selon la revendication 7, **caractérisé en ce que** les ferrures sont moulées par coulée dans le matériau de construction de polyuréthane lors de la fabrication des pièces moulées.

9. Procédé selon l'une des revendications précédentes, **caractérisé en ce que** le vantail de fenêtre (2) est verni, le vernis se composant au moins partiellement du même matériau que le vantail de fenêtre (2).
